# EUROPÄISCHE PATENTSCHRIFT

(11) **EP 3 452 657 B1**
(45) Veröffentlichungstag und Bekanntmachung des Hinweises auf die Patenterteilung: **25.12.2019**
(21) Anmeldenummer: 17724321.9
(22) Anmeldetag: 27.04.2017
(51) Int. Cl.: D21D 1/20, D21D 1/30, D21G 9/00

(54) **VERFAHREN ZUR STEUERUNG EINES REFINERS ZUR BEHANDLUNG VON FASERSTOFF**
METHOD FOR CONTROLLING A REFINER FOR TREATING FIBROUS MATERIAL
PROCÉDÉ DE COMMANDE D'UN RAFFINEUR POUR LE TRAITEMENT DE MATIÈRE FIBREUSE

(30) Priorität: 04.05.2016 DE 102016207726
(43) Veröffentlichungstag der Anmeldung: 13.03.2019
(73) Patentinhaber: Voith Patent GmbH, 89522 Heidenheim (DE)
(72) Erfinder: MARCONATO, Christian, 88250 Weingarten (DE); SEPKE, Paul-Wilhelm, 88276 Berg (DE)
(86) Internationale Anmeldenummer: PCT/EP2017/060053
(87) Internationale Veröffentlichungsnummer: WO 2017/191030

(56) Entgegenhaltungen:
- EP-A1- 2 562 307
- DE-A1- 3 602 833

## Beschreibung

Die Erfindung betrifft ein Verfahren zur Steuerung eines Refiners zur Behandlung von Faserstoff zumindest teilweise auf Grundlage ihrer Leerlaufleistung, wobei der Refiner ein Gehäuse besitzt, in welchem ein erstes Behandlungswerkzeug und ein zweites Behandlungswerkzeug angeordnet ist, die Behandlungswerkzeuge jeweils auf einer Grundplatte befestigt sind, eine rotationssymmetrische Form haben, koaxial zueinander angeordnet sind, sich relativ zueinander um eine gemeinsame Achse drehen und einen vom Faserstoff radial durchströmten Behandlungsspalt begrenzen, dessen Spaltbreite über eine axiale Verschiebung wenigstens einer Grundplatte eines Behandlungswerkzeuges veränderbar ist.

Durch die relativ hohe Konsistenz, die der Faserstoff bei der Behandlung hat, ist eine intensive mechanische Bearbeitung bei derartigen Vorrichtungen (Refiner) möglich, obwohl sich die relativ zueinander bewegbaren Behandlungswerkzeuge nicht berühren, sondern sich vielmehr in einem geringen Abstand aneinander vorbeibewegen. Dabei treten ganz erhebliche Kräfte auf.

Vorrichtungen der o. g. Art werden z. B. zur Qualitätsverbesserung von Zellstoff, TMP oder Faserstoff eingesetzt, der aus Altpapier gewonnen wurde.

Es ist seit langem bekannt, Zellstofffasern, d.h. Frischzellstoff und/oder Altpapierfasern zu mahlen, um bei der daraus hergestellten Faserstoffbahn die gewünschten Eigenschaften, insbesondere hinsichtlich Festigkeit, Porosität, Formation und Oberfläche erreichen zu können.

Bei den dabei zum Einsatz kommenden Refinern werden die Mahlflächen wegen des relativ schnellen Verschleißes von auswechselbaren, mit der entsprechenden Grundplatte verschraubten Mahlgarnituren gebildet.

Für das Erreichen der gewünschten Fasereigenschaften, insbesondere den Mahlgrad müssen die Mahlgarnituren dem zu behandelnden Faserstoff bestmöglich angepasst werden, auch um einen übermäßigen Verschleiß der Garnituren zu verhindern. Außerdem wird zur Effizienzsteigerung der Faserbehandlung eine optimale Nutzung der verfügbaren Mahlfläche angestrebt.

Aus der US 2004 / 0112 997 A1 wie auch der DE 2 939 587 A1 sowie der DE 3 602 833 A1 ist es bekannt, die Leerlaufleistung vor Inbetriebnahme einmalig zu messen oder zu berechnen und als Basis für die Maschinensteuerung zu benutzen.

In allen Fällen vermindert sich bei einem zu großen Spalt die Effizienz der Behandlung. Bei einem zu kleinen Spalt wiederum besteht die Gefahr einer zu hohen, elektrischen Stromaufnahme und des Kontakts der Behandlungswerkzeuge.

Die Aufgabe der Erfindung ist es mit möglichst einfachen Mitteln einen sicheren und effizienten Betrieb dieser Refiner zu ermöglichen.

Erfindungsgemäß wurde die Aufgabe dadurch gelöst, dass über die Lebensdauer wenigstens eines Behandlungswerkzeuges mehrfach zumindest jeweils ein Wert der Leerlaufleistung bei Anwesenheit von Faserstoff oder Wasser während eines Öffnens und/oder Schließens des Behandlungsspaltes gemessen, in einem Speicher der Steuerung abgelegt und allein oder in Verbindung mit anderen Werten von der Steuerung ausgewertet wird.

Hierbei wurde erkannt, dass sich die Leerlaufleistung des Refiners während der, Betriebsdauer der Behandlungswerkzeuge ändert. Mit zunehmendem Verschleiß des Profils der Behandlungswerkzeuge verringert sich die Leerlaufleistung relativ stark.

Bei der Steuerung bzw. Regelung des Refiners ist die Leerlaufleistung, welche sich auf die Durchsatzmenge an Faserstoff pro Zeiteinheit bezieht und meist zwischen 40 und 250, insbesondere zwischen 40 und 150 kWh liegt, jedoch sehr wichtig.

Daher sollte wenigstens ein, beim Öffnen und/oder Schließen des Behandlungsspaltes gemessener Wert der Leerlaufleistung direkt oder indirekt, beispielsweise über Durchschnittswerte oder die Verknüpfung mit anderen Parameterwerten zur Steuerung der Gesamtleistung und damit auch der spezifischen Leistung des Refiners verwendet werden.

Bisher ist es üblich die Leerlaufleistung des Refiners bei der Inbetriebnahme zu bestimmen und für die Steuerung abzuspeichern oder hierfür einen vorgegebenen Wert zu verwenden.

Die gesamte aufgenommene Leistung setzt sich zusammen aus der Leerlaufleistung und der für die angestrebte Behandlungsintensität relevanten spezifischen Leistung des Refiners.

Mit voranschreitender Betriebszeit der jeweiligen Behandlungswerkzeuge und damit auch zunehmendem Verschleiß derselben, insbesondere deren Profils vermindert sich die aktuelle Leerlaufleistung des Refiners. Infolgedessen müsste die gesamte Leistungsaufnahme entsprechend abgesenkt werden.

Da die Leerlaufleistung bei bisherigen Steuerungen/Regelungen jedoch als konstant angesehen wird, kann es dazu kommen, dass die gesamte aufgenommen Leistung für die angestrebte Behandlungsintensität um Werte von 20% und mehr zu hoch angesetzt ist.

Des Weiteren kann es beim Schließen des Behandlungsspaltes dazu kommen, dass die Leistung wegen einer, infolge Verschleißes verminderten Leerlaufleistung zu hoch ist und entsprechend nachkorrigiert werden muss oder sogar zu Schäden an den Behandlungswerkzeugen führt.

Wird eine möglichst genaue Bestimmung der Leerlaufleistung angestrebt, so kann es vorteilhaft sein, die Messung der Leerlaufleistung bei konstanter Spaltbreite durchzuführen.

Andererseits könnten in kürzerer Zeit mehr Messungen der Leerlaufleistung bei sich ändernder Spaltbreite möglich sein.

Um die Genauigkeit der Messung zu erhöhen, ist es allgemein von Vorteil, wenn beim Öffnen und/oder Schließen des Behandlungsspaltes der Wert der Leerlaufleistung jeweils mehrfach, vorzugsweise in bestimmten Zeitabständen, beispielsweise von einigen Sekunden gemessen und im Speicher abgelegt wird.

Dabei kann eine wesentliche Steigerung der Messgenauigkeit erreicht werden, indem zumindest von einem Teil der, beim Öffnen und/oder Schließen des Behandlungsspaltes gemessenen Werte der Leerlaufleistung wenigstens ein erster Durchschnittswert gebildet und im Speicher als aktuelle Leerlaufleistung abgelegt wird.

Allerdings können sich dennoch größere Messfehler für die Leerlaufleistung ergeben, wenn der Behandlungsspalt nur geringfügig geöffnet ist. Um diese Werte bei der Durchschnittsbildung auszuschließen, sollte zumindest von einem Teil der, beim Öffnen und/oder Schließen des Behandlungsspaltes gemessenen Werte der Leerlaufleistung ein zweiter Durchschnittswert gebildet und im Speicher statt des ersten Durchschnittswertes als aktuelle Leerlaufleistung abgelegt werden, bei dem aber Werte unberücksichtigt bleiben, die mehr als 20% vom entsprechenden ersten Durchschnittswert abweichen.

Wegen der relativ häufigen Lieferung von Werten für die aktuelle Leerlaufleistung sollten alte Werte unberücksichtigt bleiben, so dass die Steuerung des Refiners auf Grundlage eines oder mehrerer der zuletzt gemessenen Werte der Leerlaufleistung und/oder ihrer ersten Durchschnittswerte und/oder ihrer zweiten Durchschnittswerte erfolgt.

Für den Fall, dass der Behandlungsspalt über eine vorgegebene, maximale Betriebszeit von zum Beispiel 24 h geschlossen bleibt, sollte dieser im Interesse eines möglichst aktuellen Wertes für die Leerlaufleistung extra zur Bestimmung der Leerlaufleistung geöffnet und wieder geschlossen werden.

Um nach einem Wechsel wenigstens eines Behandlungswerkzeuges einen Startwert für die Steuerung im Speicher ablegen zu können, kann es vorteilhaft sein, die Leerlaufleistung vom Servicepersonal messen und eingeben oder aber die Leerlaufleistung beim Schließen des Behandlungsspaltes durch die Steuerung selbst messen zu lassen.

Allgemein sollten bei der Bestimmung der Leerlaufleistung die wesentlichen Parameter, wie Druck, Durchfluss und Stoffdichte der Faserstoffsuspension im normalen Betriebsbereich liegen.

Im Interesse eines einfachen Aufbaus des Refiners sollte ein Behandlungswerkzeug rotieren und das andere nicht, wobei zumindest ein Behandlungswerkzeug axial verschiebbar gelagert ist. Bei speziellen Ausführungen können Behandlungswerkzeug und Grundplatte auch einstückig ausgeführt sein.

Besonders vorteilhaft ist die Anwendung des erfindungsgemäßen Verfahrens bei einem LC(Niedrigkonsistenz)-Refiner, wobei die Stoffdichte des Faserstoffs zwischen 2 und 6, vorzugsweise zwischen 3,5 und 4,5 % liegt.

Bei dem Faserstoff kann es sich insbesondere auch um TMP, Hochausbeute-Zellstoff, MDF-Faserstoff, Hackschnitzel aus Holz o.ä. Stoffe handeln.

Nachfolgend soll die Erfindung an einem Ausführungsbeispiel näher erläutert werden. In der beigefügten Zeichnung zeigt:
Figur 1: einen schematischen Querschnitt durch einen Refiner und
Figur 2: die Veränderung der realen Leerlaufleistung P_{Lreal} und die Anpassung der Gesamtleistung P_{G} über die Zeit t.

Der Papierfaserstoff 1 wird gemäß Figur 1 direkt in den zentralen, d.h. radial inneren Bereich der Refiner-Garnitur, welche von den beiden Behandlungswerkzeugen 3,4 gebildet wird, gedrückt.

Während ein Behandlungswerkzeug 3 feststehend und damit als Stator ausgebildet ist, ist das andere Behandlungswerkzeug 4 rotierbar im Gehäuse 2 des Refiners gelagert.

Die Behandlungswerkzeuge 3,4 haben jeweils eine rotationssymmetrische Form, wobei
die beiden kreisringförmigen Mahlflächen parallel zueinander angeordnet sind und der Spalt-Abstand zwischen diesen über eine axiale Verschiebung, meist des rotierenden Behandlungswerkzeuges 3 einstellbar ist.

Die rotierende Mahlfläche wird hier von einer im Gehäuse 2 rotierbar gelagerten Welle in Rotationsrichtung bewegt. Angetrieben wird diese Welle von einem ebenfalls im Gehäuse 2 vorhandenen Antrieb.

Die zu mahlende Fasersuspension 1 gelangt bei dem gezeigten Beispiel über einen Zulauf durch das Zentrum in den Mahl-Spalt 6 zwischen den Mahlflächen der beiden Behandlungswerkzeuge 3,4.

Die Fasersuspension 1 passiert die zusammenwirkenden Mahlflächen radial nach außen und verlässt den sich anschließenden Ringraum durch einen Ablauf.

Beide Mahlflächen werden jeweils von mehreren Mahlplatten gebildet, die sich über jeweils ein Umfangsegment der entsprechenden Mahlfläche erstrecken.

In Umfangsrichtung nebeneinander gereiht ergeben die Mahlplatten eine durchgehende Mahlfläche.

Die Mahlplatten und damit auch die Mahlflächen werden in der Regel von einer Vielzahl von im Wesentlichen radial verlaufenden Mahlleisten 9 und dazwischenliegenden Nuten gebildet.

Nicht dargestellt sind die an sich bekannten Mittel, mit denen das rotierende Behandlungswerkzeug 4 axial verschoben und das Maß dieser Axialverschiebung gemessen wird. Das nicht-rotierende Behandlungswerkzeug 3 verändert seine axiale Lage nicht.

Des Weiteren sind die Behandlungswerkzeuge 3,4 auf entsprechenden Grundplatten 7,8 befestigt. Im Unterschied zu dem hier gezeigten Beispiel kann der Behandlungsspalt 6 nicht nur senkrecht sondern wie bei Kegel-Refinern auch geneigt zur Rotationsachse 5 verlaufen.

Figur 2 veranschaulicht die Veränderung der realen Leerlaufleistung P_{Lreal} des Refiners über die Betriebsdauer t, welche sich mit zunehmender Betriebsdauer t und damit auch zunehmendem Verschleiß der Behandlungswerkzeuge 3,4 weitestgehend kontinuierlich vermindert.

Dabei setzt sich die Gesamtleistung P_{G}, welche dem Refiner zugeführt wird, aus der Leerlaufleistung P_{Lreal} und der für die Behandlungsintensität des Faserstoffs 1, d.h. die Mahlleistung verantwortlichen spezifischen Leistung Ps zusammen.

Um zu vermeiden, dass die spezifische Leistung Pₛ über die Betriebsdauer der Behandlungswerkzeuge 3,4 wesentlich höher wird, als dies für die angestrebte Behandlungsintensität des Faserstoffs 1 erforderlich wäre, wird die, für die Steuerung des Refiners abgespeicherte Leerlaufleistung P_{L} über die Betriebsdauer t vielfach aktualisiert, d.h. auf die reale Leerlaufleistung P_{Lreal} abgeglichen.

Dies bedeutet, bei dem in Figur 2 gezeigten Fall einer konstanten spezifischen Leistung P_{S} über die Betriebsdauer t, dass die Gesamtleistung P_{G} zeitgleich und in gleichem Umfang wie die abgespeicherte Leerlaufleistung P_{L} und damit in sehr ähnlicher Weise wie die reale Leerlaufleistung P_{Lreal} reduziert wird.

Das Aktualisieren des für die Steuerung des Refiners abgespeicherten Wertes der Leerlaufleistung P_{L} erfolgt generell bei Anwesenheit von Faserstoff 1 während eines Öffnens und/oder Schließens des Behandlungsspaltes 6 bei normalen Betriebsparametern wie Druck, Durchfluß und Stoffdichte.

Hierzu wird beim Öffnen und/oder Schließen des Behandlungsspaltes die Leerlaufleistung P_{L} des Refiners jeweils mehrfach und in bestimmten Zeitabständen von ca. 2 s gemessen und als Werte der Leerlaufleistung P_{L} im Speicher abgelegt.

Anschließend wird von den, beim Öffnen oder Schließen des Behandlungsspaltes 6 gemessenen Werten der Leerlaufleistung P_{L} ein erster Durchschnittswert gebildet. Von diesen gemessenen Werten der Leerlaufleistung P_{L} wird dann ein zweiter Durchschnittswert gebildet und abgespeichert, wobei Werte unberücksichtigt bleiben, die mehr als 20% vom entsprechenden ersten Durchschnittswert abweichen.

Wird ein zweiter Durchschnittswert für das Öffnen und ein zweiter Durchschnittswert für das Schließen des Behandlungsspaltes 6 berechnet, so wird aus beiden ein gemeinsamer, zweiter Durchschnittswert für die Steuerung gebildet.

Durch die Verwendung des zweiten Durchschnittswertes der Leerlaufleistung P_{L} als Basis für die Steuerung des Refiners können größere Messfehler ausgeschlossen werden. Dies berücksichtigt den Umstand, dass mit zunehmender Nähe zum geschlossenen Behandlungsspalt 6 die Leistungsaufnahme steigt und wesentlich über der Leerlaufleistung P_{L} liegt.

Für die Steuerung des Refiners relevant sind jeweils nur die zuletzt abgespeicherten Ergebnisse der Leerlaufleistung P_{L} bzw. des entsprechenden Durchschnittswertes, d.h., dass ältere Werte im Speicher der Steuerung überschrieben/gelöscht werden können.

Wird der Behandlungsspalt 6 über einen längeren Zeitraum von zum Beispiel maximal 24 h nicht geöffnet, so führt die Steuerung speziell zur Bestimmung der aktuellen Leerlaufleistung P_{L} eine Öffnung und Schließung des Behandlungsspaltes 6 durch. So kann verhindert werden, dass die reale Leerlaufleistung P_{Lreal} zu stark von der in der Steuerung des Refiners abgespeicherten Leerlaufleistung P_{L} abweicht.

Bei der Inbetriebnahme des Refiners oder einem Wechsel der Behandlungswerkzeuge 3,4 bzw. ihrer Garnituren wird die Leerlaufleistung P_{L} beim Schließen des Behandlungsspaltes 6 gemessen und als Startwert für die Steuerung im Speicher abgelegt.

Die Kenntnis von der zumindest annähernd realen Leerlaufleistung P_{L} hat nicht nur einen Einfluss auf die spezifische Leistung sondern auch auf die Steuerung der Spaltverstellung bei den Behandlungswerkzeugen 3,4.

Außerdem kann bei Unterschreiten einer vorgegebenen, minimalen Leerlaufleistung P_{L} auf einen entsprechend hohen Verschleiß bei den Behandlungswerkzeugen 3,4 geschlossen werden, was deren Wechsel notwendig macht.

## Patentansprüche

1. Verfahren zur Steuerung eines Refiners zur Behandlung von Faserstoff (1) zumindest teilweise auf Grundlage ihrer Leerlaufleistung (P_{L}), wobei der Refiner ein Gehäuse (2) besitzt, in welchem ein erstes Behandlungswerkzeug (3) und ein zweites Behandlungswerkzeug (4) angeordnet ist, die Behandlungswerkzeuge (3,4) jeweils auf einer Grundplatte (7,8) befestigt sind, eine rotationssymmetrische Form haben, koaxial zueinander angeordnet sind, sich relativ zueinander um eine gemeinsame Achse (5) drehen und einen vom Faserstoff (1) radial durchströmten Behandlungsspalt (6) begrenzen, dessen Spaltbreite über eine axiale Verschiebung wenigstens einer Grundplatte (7,8) eines Behandlungswerkzeuges (3,4) veränderbar ist, **dadurch gekennzeichnet, dass** über die Lebensdauer wenigstens eines Behandlungswerkzeuges (3,4) mehrfach ein Wert der Leerlaufleistung (P_{L}) bei Anwesenheit von Faserstoff (1) oder Wasser gemessen, in einem Speicher der Steuerung abgelegt und allein oder in Verbindung mit anderen Werten von der Steuerung ausgewertet wird.

2. Verfahren nach Anspruch 1, **dadurch gekennzeichnet, dass** der Wert der Leerlaufleistung (P_{L}) bei konstanter Spaltbreite gemessen wird.

3. Verfahren nach Anspruch 1, **dadurch gekennzeichnet, dass** der Wert der Leerlaufleistung (P_{L}) bei sich ändernder Spaltbreite gemessen wird.

4. Verfahren nach einem der vorhergehenden Ansprüche, **dadurch gekennzeichnet, dass** beim Öffnen und/oder Schließen des Behandlungsspaltes (6) der Wert der Leerlaufleistung (P_{L}) jeweils mehrfach, vorzugsweise in bestimmten Zeitabständen gemessen und im Speicher abgelegt wird.

5. Verfahren nach Anspruch 4, **dadurch gekennzeichnet, dass** zumindest von einem Teil der, beim Öffnen und/oder Schließen des Behandlungsspaltes (6) gemessenen Werte der Leerlaufleistung (P_{L}) wenigstens ein erster Durchschnittswert gebildet und im Speicher abgelegt wird.

6. Verfahren nach Anspruch 5, **dadurch gekennzeichnet, dass** zumindest von einem Teil der, beim Öffnen und/oder Schließen des Behandlungsspaltes (6) gemessenen Werte der Leerlaufleistung (P_{L}) ein zweiter Durchschnittswert gebildet und im Speicher abgelegt wird, bei dem Werte unberücksichtigt bleiben, die mehr als 20% vom entsprechenden ersten Durchschnittswert abweichen.

7. Verfahren nach Anspruch 6, **dadurch gekennzeichnet, dass** die Steuerung des Refiners auf Grundlage eines oder mehrerer der zuletzt gemessenen Werte der Leerlaufleistung (P_{L}) und/oder ihrer ersten Durchschnittswerte und/oder ihrer zweiten Durchschnittswerte erfolgt.

8. Verfahren nach einem der vorhergehenden Ansprüche, **dadurch gekennzeichnet, dass** wenigstens ein, beim Öffnen und/oder Schließen des Behandlungsspaltes (6) gemessener Wert der Leerlaufleistung (P_{L}) direkt oder indirekt zur Steuerung der Gesamtleistung (P_{G}) des Refiners verwendet wird.

9. Verfahren nach einem der vorhergehenden Ansprüche, **dadurch gekennzeichnet, dass** der Behandlungsspalt (6) nach Überschreiten einer vorgegebenen, maximalen Betriebszeit des Refiners zur Bestimmung der Leerlaufleistung (P_{L}) geöffnet und wieder geschlossen wird.

10. Verfahren nach einem der vorhergehenden Ansprüche, **dadurch gekennzeichnet, dass** nach einem Wechsel wenigstens eines Behandlungswerkzeuges (3,4) die Leerlaufleistung (P_{L}) vorzugsweise beim Schließen des Behandlungsspaltes (6) gemessen und als Startwert für die Steuerung im Speicher abgelegt wird.

11. Anwendung des Verfahrens nach einem der vorhergehenden Ansprüche bei einem LC-Refiner, wobei die Stoffdichte des Faserstoffs zwischen 2 und 6% liegt.

## Claims

1. Method for controlling a refiner for treating fibrous material (1) at least partially on the basis of the no-load power (P_{L}) thereof, wherein the refiner has a housing (2), in which a first treatment tool (3) and a second treatment tool (4) are arranged, the treatment tools (3, 4) are in each case fastened on a base plate (7, 8), have a rotationally symmetrical shape, are arranged coaxially in relation to one another, rotate relative to one another about a common axis (5), and delimit a treatment gap (6), through which the fibrous material (1) flows radially and the gap width of which can be changed by way of an axial displacement of at least one base plate (7, 8) of a treatment tool (3, 4), **characterized in that** a number of times over the lifetime of at least one treatment tool (3, 4) a value of the no-load power (P_{L}) in the presence of fibrous material (1) or water is measured, is stored in a memory of the controller and is evaluated by the controller on its own or together with other values.

2. Method according to Claim 1, **characterized in that** the value of the no-load power (P_{L}) with a constant gap width is measured.

3. Method according to Claim 1, **characterized in that** the value of the no-load power (P_{L}) with a changing gap width is measured.

4. Method according to one of the preceding claims, **characterized in that**, during the opening and/or closing of the treatment gap (6), the value of the no-load power (P_{L}) is in each case measured a number of times, preferably at specific time intervals, and is stored in the memory.

5. Method according to Claim 4, **characterized in that**, at least from some of the values of the no-load power (P_{L}) measured during the opening and/or closing of the treatment gap (6), at least one first average value is formed and is stored in the memory.

6. Method according to Claim 5, **characterized in that**, at least from some of the values of the no-load power (P_{L}) measured during the opening and/or closing of the treatment gap (6), a second average value is formed and is stored in the memory, the second average value disregarding values that deviate from the corresponding first average value by more than 20%.

7. Method according to Claim 6, **characterized in that** the control of the refiner takes place on the basis of one or more of the last-measured values of the no-load power (P_{L}) and/or first average values thereof and/or second average values thereof.

8. Method according to one of the preceding claims, **characterized in that** at least one value of the no-load power (P_{L}) measured during the opening and/or closing of the treatment gap (6) is used directly or indirectly for controlling the overall power (P_{G}) of the refiner.

9. Method according to one of the preceding claims, **characterized in that**, after a predetermined maximum operating time of the refiner is exceeded, the treatment gap (6) is opened and closed again for determining the no-load power (P_{L}).

10. Method according to one of the preceding claims, **characterized in that**, after a change of at least one treatment tool (3, 4), the no-load power (P_{L}) is measured, preferably during the closing of the treatment gap (6), and is stored in the memory as a starting value for the control.

11. Use of the method according to one of the preceding claims in the case of an LC refiner, wherein the material density of the fibrous material lies between 2 and 6%.

## Revendications

1. Procédé de commande d'un raffineur pour traiter une matière fibreuse (1) au moins en partie sur la base de sa puissance à vide (P_{L}), le raffineur comportant un boîtier (2) dans lequel sont disposés un premier outil de traitement (3) et un deuxième outil de traitement (4), lesquels outils de traitement (3, 4) sont montés chacun sur une plaque de base (7, 8), ont une forme à symétrie de révolution, sont disposés coaxialement l'un à l'autre, tournent l'un par rapport à l'autre sur un axe commun (5) et délimitent un intervalle de traitement (6) qui est traversé radialement par la matière fibreuse (1) et dont la largeur peut varier par coulissement axial au moins d'une plaque de base (7, 8) d'un outil de traitement (3, 4), **caractérisé en ce que**, pendant la durée de vie d'au moins un outil de traitement (3, 4), une valeur de la puissance à vide (P_{L}) est mesurée plusieurs fois en présence de matière fibreuse (1) ou d'eau, est stockée dans une mémoire de la commande et est évaluée seule ou conjointement avec d'autres valeurs de la commande.

2. Procédé selon la revendication 1, **caractérisé en ce que** la valeur de la puissance à vide (P_{L}) est mesurée à une largeur d'intervalle constante.

3. Procédé selon la revendication 1, **caractérisé en ce que** la valeur de la puissance à vide (P_{L}) est mesurée avec une largeur d'intervalle qui varie.

4. Procédé selon l'une des revendications précédentes, **caractérisé en ce que**, lors de l'ouverture et/ou de la fermeture de l'intervalle de traitement (6), la valeur de la puissance à vide (P_{L}) est mesurée plusieurs fois, de préférence à des intervalles de temps déterminés, et stockée dans la mémoire.

5. Procédé selon la revendication 4, **caractérisé en ce qu'**au moins une première valeur moyenne est formée par au moins une partie des valeurs de la puissance à vide (P_{L}), mesurées lors de l'ouverture et/ou de la fermeture de l'intervalle de traitement (6), et est stockée dans la mémoire.

6. Procédé selon la revendication 5, **caractérisé en ce qu'**une deuxième valeur moyenne, pour laquelle des valeurs, qui s'écartent de plus de 20 % de la première valeur moyenne correspondante, sont ignorées, est formée par au moins une partie des valeurs de la puissance à vide (P_{L}), mesurées lors de l'ouverture et/ou de la fermeture de l'intervalle de traitement (6), et est stockée dans la mémoire.

7. Procédé selon la revendication 6, **caractérisé en ce que** la commande du raffineur est effectuée sur la base d'au moins une des dernières valeurs mesurées de la puissance à vide (P_{L}) et/ou de leurs premières valeurs moyennes et/ou de leurs deuxièmes valeurs moyennes.

8. Procédé selon l'une des revendications précédentes, **caractérisé en ce qu'**au moins une valeur de la puissance à vide (P_{L}), mesurée lors de l'ouverture et/ou de la fermeture de l'intervalle de traitement (6), est utilisée directement ou indirectement pour commander la puissance totale (P_{G}) du raffineur.

9. Procédé selon l'une des revendications précédentes, **caractérisé en ce que**, après dépassement d'une durée de fonctionnement maximale prédéterminée du raffineur, l'intervalle de traitement (6) est ouverte et refermée pour déterminer la puissance à vide (P_{L}).

10. Procédé selon l'une des revendications précédentes, **caractérisé en ce que**, après le changement d'au moins un outil de traitement (3, 4), la puissance à vide (P_{L}) est mesurée de préférence lors de la fermeture de l'intervalle de traitement (6) et stockée dans la mémoire comme valeur initiale pour la commande.

11. Application du procédé selon l'une des revendications précédentes à un raffineur à faible consistance, la consistance de la matière fibreuse étant comprise entre 2 et 6 %.
